# EUROPÄISCHE PATENTSCHRIFT

(11) **EP 3 607 615 B1**
(45) Veröffentlichungstag und Bekanntmachung des Hinweises auf die Patenterteilung: **01.07.2020**
(21) Anmeldenummer: 19734234.8
(22) Anmeldetag: 06.06.2019
(51) Int. Cl.: H01R 13/518

(54) **HALTERAHMEN**
RETAINING FRAME
CADRE DE MAINTIEN

(30) Priorität: 27.06.2018 DE 102018115421
(43) Veröffentlichungstag der Anmeldung: 12.02.2020
(73) Patentinhaber: Harting Electric GmbH & Co. KG, 32339 Espelkamp (DE)
(72) Erfinder: Riepe, Dieter, 32312 Lübbecke (DE); Beckstedt, Alexej, 49504 Lotte-Wersen (DE)
(86) Internationale Anmeldenummer: PCT/DE2019/100516
(87) Internationale Veröffentlichungsnummer: WO 2020/001685

(56) Entgegenhaltungen:
- EP-A2- 1 703 595
- DE-A1-102014 110 278

## Beschreibung

Die Erfindung betrifft einen Halterahmen für Steckverbindermodule und/oder für Steckverbinder.

Derartige Halterahmen dienen zur Bestückung eines so genannten schweren Steckverbinders mit verschiedenen Steckverbindermodulen und verschiedenen Steckverbindern. Steckverbindermodule unterscheiden sich von Steckverbindern insbesondere in ihrer Bauart und übertragen in der Regel Steuersignale, während die Steckverbinder in der Regel hohe Ströme (Leistungsstecker) übertragen. Neben der Übertragung von Steuersignalen können Steckverbindermodule auch ausgelegt sein, Ströme bis 200 A und bis 1000 V Spannung zu übertragen.

### Stand der Technik

Aus der EP 0 860 906 B1 ist ein Halterahmen für Steckverbindermodule bekannt. Der Halterahmen kann in ein Steckverbindergehäuse eingebaut werden. Die Module müssen alle denselben so genannten Steckweg zum Gegenstecker aufweisen. Dadurch ist es schwierig Module für hohe Ströme zu integrieren.

DE 10 2014 110 278 A1, das als nächstliegender Stand der Technik angesehen wird, versucht diesem Problem zu begegnen, indem ein im Wesentlichen aus zwei Winkelblechen und einem Modulträger bestehender Halterahmen bereitgestellt wird. Die Winkelbleche sind spiegelbildlich zueinander ausgerichtet und bieten zusammengesetzt und miteinander verschraubt eine Befestigungsfläche mit Aufnahmeplätzen für Steckverbinder und mit einem weiteren Aufnahmeplatz für den Modulträger, der zur Aufnahme von Steckverbindermodulen vorgesehen ist.

Der Modulträger wird dabei seinerseits auf die Befestigungsfläche aufgeschraubt. Auf diese Weise sind die Steckverbindermodule und die Steckverbinder in unterschiedlichen Befestigungsebenen montiert und es ist ein Ausgleich der so genannten Übersteckung bereitgestellt, die bei Modulen und Steckverbindern höchst unterschiedlich sein kann.

Die Herstellung und Montage eines aus der DE 10 2014 110 278 A1 bekannten und bestimmungsgemäß bestückten Halterahmens mit seinen vorstehend miteinander, insbesondere in verschiedenen Raumrichtungen, zu verschraubenden Elementen ist dabei jedoch nachteilhaft aufwendig.

Das Deutsche Patent- und Markenamt hat in der Prioritätsanmeldung zu vorliegender Anmeldung den folgenden Stand der Technik recherchiert: DE 10 2014 110 278 A1 und EP 0 860 906 B1.

### Aufgabenstellung

Aufgabe der Erfindung ist daher, einen Halterahmen vorzuschlagen, der für einen Steckverbinder geeignet ist, der sowohl Steckverbinder als auch Steckverbindermodule beherbergen kann, und der dabei insbesondere einfach herstellbar, bestückbar und montierbar ist.

Die Aufgabe wird mit den Merkmalen von Anspruch 1 gelöst.

Vorteilhafte Ausführungen der Erfindung sind in den Unteransprüchen und/oder der nachfolgenden Beschreibung angegeben.

Der hier vorgeschlagene Halterahmen ist gleichermaßen zur Halterung von Steckverbindermodulen und zur Halterung von ganzen Steckverbindern geeignet. Es können aber auch nur Module oder nur Steckverbinder gehalten werden.

Der Halterahmen kann in ein Steckverbindergehäuse eingebaut werden. In der Regel wird der Halterahmen mit dem Steckverbindergehäuse verschraubt, um eine stabile Verbindung der beiden Teile zu gewährleisten.

Die vorliegende Erfindung betrifft insbesondere einen Halterahmen zur Halterung von Steckverbindermodulen und/oder von Steckverbindern zum Einbau in ein Steckverbindergehäuse, wobei der Halterahmen im wesentlichen zweistückig ausgebildet ist.

Der Halterahmen weist dabei zwei Seitenteile mit wenigstens einer Oberfläche und wenigstens einem Rahmenelement auf, die zu dem Halterahmen zusammensetzbar sind. Die Seitenteile können im Wesentlichen gleich und spiegelbildlich zueinander ausgebildet sein, was insbesondere auch für die Herstellung und/oder Montage der Seitenteile von Vorteil ist.

Die Oberflächen der zusammengefügten Seitenteile des Halterahmens bilden eine Befestigungsoberfläche mit wenigstens einer Ausnehmung zur Aufnahme eines Steckverbinders, wobei die Seitenteile geeigneter Weise aus einem Winkelblech bestehen können. Es ist von Vorteil, wenn die Oberflächen der Seitenteile sich dabei berühren.

Die Rahmenelemente der zusammengefügten Seitenteile des Halterahmens sind voneinander beabstandet und bilden wenigstens einen Aufnahmebereich zur Aufnahme der Steckverbindermodule.

Es ist insbesondere für die Herstellung und/oder Montage von Vorteil, wenn die Oberfläche eines Seitenteils einstückig mit dessen Rahmenelement ausgebildet ist.

Auf der Befestigungsoberfläche ist wenigstens ein Fixierelement mit wenigstens einer Fixiergeometrie vorgesehen, wobei das Fixierelement derart ausgebildet ist und auf der Befestigungsoberfläche fixierbar ist, dass die zu dem Halterahmen zusammengefügten Seitenteile aneinander fixiert sind, und dass außerdem ein in der Ausnehmung beherbergter Steckverbinder mittels dem Fixierelement in dem Halterahmen axial fixiert ist.

Der vorstehende Halterahmen wird demnach vorteilhaft im Wesentlichen lediglich aus zwei Elementen, nämlich den beiden Seitenteilen bereitgestellt, die mittels einem weiteren Element, nämlich dem Fixierelement zusammengehalten und fixiert werden, das darüber hinaus den Steckverbinder axial fixiert. Das Fixierelement weist demnach eine vorteilhafte Doppelfunktion auf.

Die Herstellung dieser wenigen Elemente ist dabei vorteilhaft einfach und kostengünstig. Dies gilt auch für den Montageaufwand beim Zusammenbau und bei der Bestückung des Halterahmens mit Steckverbindern und/oder Steckverbindermodulen.

Ein Fixierelement des vorstehenden Halterahmens kann geeigneter Weise wenigstens eine Fixiergeometrie mit einer Kontur aufweisen, die mit einer Kontur einer Nut eines Isolierkörpers des Steckverbinders formschlüssig korrespondiert und entsprechend zusammenwirkt.

Geeigneter Weise können sich alternativ oder zusätzlich zu der vorstehenden Kontur der Fixiergeometrie ausgehend von der Fixiergeometrie des Fixierelements zwei parallele Finger des Fixierelements in eine Richtung erstrecken, wobei die Finger mit der Kontur der Nut des Isolierkörpers des Steckverbinders formschlüssig korrespondieren und entsprechend zusammenwirken.

Auf diese Weise kann der Steckverbinder auf einfache und vorteilhaft wirkungsvolle Weise stabil in dem Halterahmen insbesondere axial fixiert werden. Die vorstehenden Konturen können darüber hinaus ebenfalls vorteilhaft derart ausgebildet sein und miteinander und/oder den Fingern zusammenwirken, dass der Steckverbinder verdrehsicher in dem Halterahmen fixiert ist.

Auf diese Weise wird aber außerdem die Montage des Halterahmens und insbesondere auch seine Bestückung mit einem Steckverbinder besonders einfach und damit zeit- und kostensparend.

Mittels der vorstehenden vorteilhaften Kontur der Fixiergeometrie des Fixierelements, die mit der Nut zusammenwirkt, wird nämlich eine schienenartige Führung des Steckverbinders bereitgestellt.

Hierdurch wird darüber hinaus vorteilhaft die Möglichkeit geschaffen, eine Vielzahl von Fixierelementen mit vormontierten Steckverbindern für eine besonders einfache Montage bereitzustellen.

Das Fixierelement kann mit wenigstens einem der zusammengefügten Seitenteile des Halterahmens in geeigneter Weise verschraubt sein. Hierbei kann das Fixierelement einstückig mit einem der Seitenteile ausgebildet sein und mit dem anderen Seitenteil verschraubt sein. Nach einer bevorzugten Ausführung, kann das Fixierelement auch mit beiden Seitenteilen verschraubt sein. Ein Ausführungsbeispiel dieser Ausführung wird nachfolgend unter Bezugnahme auf die Zeichnungen beschrieben.

Auf diese Weise wird nicht nur ein stabiler Halterahmen bereitgestellt, sondern eine weitere Möglichkeit geschaffen, die Montage des Halterahmens auf besonders einfache Weise zu ermöglichen. Das Fixierelement kann nämlich auf eines der beiden Seitenteile vormontiert sein, wonach bei der Endmontage mit gleichzeitiger Bestückung des Halterahmens lediglich zwei Elemente zu dem Halterahmen zusammengesetzt werden.

An Stelle der Verschraubung des Fixierelements mit zunächst einem der Seitenteile kann das Fixierelement auch mit einem der Seitenteile einstückig ausgebildet sein, bzw. das Fixierelement in eines der Seitenteile integriert sein. Diese Möglichkeit kann insbesondere mittels einer entsprechend erhöhten Dicke des mit dem Fixierelement einstückigen Seitenteils bereitgestellt werden.

Ein entsprechender Dickenausgleich der zusammengesetzten Seitenteile kann falls erforderlich bei der Montage des Halterahmens in einem Steckverbindergehäuse mittels geeigneter Maßnahmen an den Befestigungsmitteln des Halterahmens in dem Steckverbindergehäuse und/oder an dem Steckverbindergehäuse bereitgestellt werden.

Die Fixiergeometrie des Fixierelements kann geeigneter Weise beispielhaft die Kontur eines flachen Vierkant- oder Sechskant-Gabelschlüssels aufweisen.

Nach einer vorteilhaften Ausführung der Erfindung sind die Rahmenelemente der Seitenteile eines zusammengefügten Halterahmens einander gegenüberliegend angeordnet und können einen Rahmen eines Aufnahmebereichs zur Beherbergung der Steckverbindermodule bereitstellen, so dass ein mit den Seitenteilen vorteilhaft einstückiger Modulträger für die Steckverbindermodule bereitgestellt ist.

Dies ist vorteilhaft, nachdem hierdurch ein weiterer Montageschritt zur Befestigung eines Modulträgers auf der Befestigungsoberfläche des Halterahmens entfällt. Eine wünschenswerte Befestigungsebene der Steckverbindermodule zum Ausgleich deren Steckwege zu den Steckverbindern, deren Befestigungsebene insbesondere durch die Befestigungsoberfläche festgelegt sein kann, kann insbesondere mittels einer geeigneten Höhe der Rahmenelemente des Modulträgers auf einfache Weise bereitgestellt werden.

Geeigneter Weise sind dabei zur Bereitstellung des mit dem Halterahmen einstückigen Modulträgers in den Rahmenelementen Ausnehmungen ausgebildet, die mit Rastelementen von Modulgehäusen der Steckverbindermodule derart zusammenwirken, dass die Steckverbindermodule in dem von den Rahmenelementen bereitgestellten Modulträger befestigt sind.

Der Halterahmen mit den vorstehend beschriebenen vorteilhaften Merkmalen kann geeigneter Weise zwei voneinander beabstandete Bereiche der Befestigungsoberfläche mit zwei zentralen einander gegenüberliegend angeordneten Rahmenelementen aufweisen, so dass zwei voneinander beabstandete Bereiche zur Aufnahme von Steckverbindern bereitgestellt sind und ein zentraler Bereich zur Aufnahme von Steckverbindermodulen bereitgestellt ist.

### Ausführungsbeispiel

Ein Ausführungsbeispiel der Erfindung ist in den Zeichnungen dargestellt und wird im Folgenden näher erläutert. Es zeigen:
- Fig. 1A: eine Draufsicht auf zwei gegenüberliegende voneinander beabstandete Seitenteile eines Halterahmens nach einer Ausführung der Erfindung;
- Fig. 1B: eine Draufsicht auf ein Fixierelement zur Fixierung zweier zu einem Halterahmen zusammengesetzter Seitenteile von Fig. 1A;
- Fig. 1C: das Fixierelement von Fig. 1C von der anderen Seite;
- Fig. 2A: die zusammengesetzten und mit dem Fixierelement von Fig. 1B fixierten Seitenteile des Halterahmens von Fig. 1A ;
- Fig. 2B: den Halterahmen von Fig. 2A mit in dem Halterahmen gehaltenen Steckverbindern und Steckverbindermodulen;
- Fig. 3A: eine perspektivische Darstellung des Halterahmens von Fig. 2A;
- Fig. 3B: eine perspektivische Darstellung des Halterahmens von Fig. 2B.
- Fig. 4A: eine Seitenansicht auf den Halterahmen von Fig. 2B und Fig. 3B aus der Richtung R von Fig. 3B;
- Fig. 4B: einen Isolierkörper eines Steckverbinders von Fig. 4A; und
- Fig. 4C: einen Teilschnitt des Halterahmens von Fig. 4A.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Fig. 1A zeigt eine Draufsicht auf zwei gegenüberliegende geringfügig voneinander beabstandete Seitenteile 11 und 12 eines Halterahmens 1 nach einer Ausführung der Erfindung. Hier sei zu Fig. 1A und stellvertretend auch zu den weiteren Zeichnungen einleitend kurz gesagt, dass der Einfachheit und Übersichtlichkeit halber in den Zeichnungen für jedes identische bzw. gleichartige Element des Halterahmens 1 lediglich eines der identischen Elemente mit einem Bezugszeichen versehen ist. Zum Beispiel weisen das Seitenteil 11 und 12 des Halterahmens 1 von Fig. 1A zusammen vier gleichartige Bohrungen 16 auf, wobei in der Zeichnung nur eine der Bohrungen 16 mit einem Bezugszeichen versehen ist.

Die beiden Seitenteile 11, 12 sind sowohl zueinander als auch in sich im Wesentlichen symmetrisch und einstückig ausgebildet. Siehe hierzu die Spiegelebenen E1 und E2 in Fig. 1A. An den beiden Enden eines zentralen Rahmenelements 14 erstrecken sich jeweils symmetrisch zu E2 ausgebildete Winkelbleche mit einer Oberfläche 13 und einer von der Oberfläche 13 abgewinkelten Seitenwand 17. Die abgewinkelte Seitenwand 17 dient insbesondere der Stabilität/Steifigkeit des Halterahmens 1 und ist am deutlichsten in Fig. 3A und B dargestellt.

Lediglich die Anordnung der Bohrungen 15 und 15' in den Oberflächen 13 und die Ausbildung von nachfolgend unter Bezugnahme auf Fig. 3A und 3B beschriebener Ausnehmungen 141 in den Rahmenelementen 14 ist von der im wesentlichen symmetrischen Ausbildung der beiden gegenüberliegenden Seitenteile bzgl. E1 ausgenommen.

Die Oberflächen 13 der bestimmungsgemäß in der Zeichnung an E1 zusammengesetzten Seitenteile 11, 12 berühren sich und bilden mit ihren Oberflächen 13 zwei voneinander beabstandete Bereiche einer Befestigungsoberfläche 10 des Halterahmens 1. Zwischen den beiden Oberflächen 13 liegt der Aufnahmebereich 140, der von den beiden gegenüberliegenden Rahmenelementen 14 begrenzt ist, und der die Befestigungsoberfläche 10 unterbricht.

Die Seitenteile 11, 12 sind derart ausgebildet, dass in der Befestigungsoberfläche 10 des zusammengesetzten Halterahmens 1 von Fig. 1A vier kreisförmige Ausnehmungen 130 bereitgestellt sind, die jeweils einen Aufnahmebereich 130 für einen Steckverbinder 3 bilden. Die beiden zentralen Rahmenelemente 14 begrenzen den zentralen Aufnahmebereich 140, der zur Aufnahme von Steckverbindermodulen 4 insbesondere für Signalkontakte geeignet ist. In den gegenüberliegenden Rahmenelementen 14 sind, wie vorstehend gesagt, Ausnehmungen 141 ausgebildet, die mit Rastelementen der Steckverbindermodule 4 zusammenwirken, was nachfolgend unter Bezugnahme auf Fig. 3A und 3B beschrieben wird. Die Rahmenelemente 14 bilden auf diese Weise einen mit den Seitenteilen 11, 12 einstückig ausgebildeten Modulträger zur Aufnahme von Steckverbindermodulen 4.

Fig. 1B zeigt ein Fixierelement 2 zur Fixierung der an E1 an ihren sich berührenden Oberflächen 13 zu einem Halterahmen 1 zusammengesetzten Seitenteile 11, 12 von Fig. 1A. Das Fixierelement 2 ist wie der Halterahmen 1 geeigneter Weise ebenfalls aus einem Blech bereitgestellt, in dem Bohrungen 25 und 25' vorgesehen sind, die jeweils mit den Bohrungen 15 und 15' der Befestigungsoberfläche 10 korrespondieren.

Ausgehend von einer Fixiergeometrie 20 des Fixierelements 2 erstrecken sich parallele Finger 21 in eine Richtung, so dass die Fixiergeometrie 20 in einer Richtung frei liegt und eine gabelschlüsselartige Kontur bereitgestellt ist. Es ist klar, dass das Fixierelement 2 dieser Ausführung der Erfindung korrespondierend zu der Anzahl der Ausnehmungen 130 der Befestigungsoberfläche 10 entsprechend mit drei Fingern 21 und zwei Fixiergeometrien 20 ausgelegt ist, und auf der Befestigungsoberfläche 10 von Fig. 1A zwei Fixierelemente 2 entsprechend gewendet vorgesehen sind. Fig. 1C zeigt hierzu ein entsprechend gewendetes Fixierelement 2 von Fig. 1B;

Die Fixiergeometrie 20 und jeweils zwei gegenüberliegende Finger 21 des Fixierelements 2 sind derart korrespondierend mit einer Ausnehmung 130 des Halterahmens 1 ausgebildet, dass bei bestimmungsgemäßer Anordnung des Fixierelements 2 auf der Befestigungsoberfläche 10 des Halterahmens 1 mit deckungsgleicher Übereinstimmung der Lage der Bohrungen 15 und 25 bzw. 15' und 25' die Fixiergeometrie 20 und die beiden Finger 21 vorbestimmte Abschnitte der Ausnehmung 130 abdecken.

Diese Anordnung des zusammengesetzten Halterahmens 1 von Fig. 1A mit den beiden Fixierelementen 2 von Fig. 1B und Fig. 1C ist in einer Draufsicht auf den Halterahmen 1 von Fig. 2A und in einer perspektivischen Darstellung von Fig. 3A dargestellt.

Bei dieser unter Bezugnahme auf die Zeichnungen beschriebenen Ausführung ist das Fixierelement 2 derart ausgebildet, dass es für seine bestimmungsgemäße Funktion mit den beiden Seitenteilen 11, 12 verschraubt wird. Bei dieser Ausführung sind die Seitenteile 11, 12 und das Fixierelement 2 besonders einfach und kostengünstig herstellbar.

Nach einer in den Zeichnungen nicht dargestellten Ausführung kann wenigstens eines der Fixierelemente 2 auch mit dem Seitenteil 12 einstückig ausgebildet sein, wobei die jeweiligen Bohrungen 15' und 25' entfallen. Diese alternative Ausführung ist für eine besonders einfache Montage des Halterahmens 1 von Vorteil. In diesem Zusammenhang wird hier insbesondere auch auf die nachfolgende Beschreibung unter Bezugnahme auf Fig. 3A und 3B verwiesen.

Die Seitenteile 11, 12 des in Fig. 2A und 3A dargestellten Halterahmens 1 sind mittels zwei Fixierelementen 2 fixiert. Hierfür sind Schrauben 5 für die Bohrungen 15 und 25 vorgesehen. Die Bohrungen 15, 15' und 25, 25' können geeigneter Weise Gewindebohrungen sein oder auch als einfache Löcher ausgebildet sein. Die Fixierelemente 2 sind mittels den Schrauben 5, 5' auf der Befestigungsoberfläche 10 des Halterahmens 1 fixiert und fixieren dabei ihrerseits die Seitenteile 11, 12.

Die Schrauben 5, 5' bzw. 6 korrespondieren dabei jeweils mit den Bohrungen 15, 25 und 15', 25' bzw. 16 der Befestigungsoberfläche 10 und des Fixierelements 2. Die Schrauben 5, 5' sind bei dieser Ausführung, wie in der Zeichnung dargestellt, geeigneter Weise in gleicher Richtung wie die weiteren Schrauben 6 von oben mit dem Halterahmen 1 verschraubt. Natürlich können die Schrauben 5, 5' auch von unten mit dem Halterahmen 1 verschraubt sein.

Bei einer vorteilhaften und einfachen Montage des Halterahmens 1 wird zunächst wenigstens ein Fixierelement 2 mit einer Schraube 5 bestimmungsgemäß auf dem Seitenteil 12 fixiert und hieran anschließend werden die beiden Seitenteile 11, 12 zusammengefügt. Dies ist insbesondere vorteilhaft bei der Montage und gleichzeitigen Bestückung des Halterahmens 1 mit Steckverbindern 3 und/oder Steckverbindermodulen 4 in im Wesentlichen einem Schritt, was nachfolgend unter Bezugnahme auf Fig. 3B beschreiben wird.

Die mit den Bohrungen 16 korrespondierenden Schrauben 6 sind zur Montage und Befestigung des Halterahmens 1 in einem in den Zeichnungen nicht dargestellten Steckverbindergehäuse vorgesehen. Die Bohrungen 16 können ebenfalls als Gewindebohrungen oder als einfache durchgehende Löcher ausgebildet sein.

Fig. 2B zeigt den Halterahmen 1 von Fig. 2A mit in dem Halterahmen 1 gehaltenen Steckverbindern 3 und Steckverbindermodulen 4. Der Halterahmen 1 ist dabei gemäß seiner Auslegung mit den beispielsweise vier Ausnehmungen 130 und der Dimensionierung des Aufnahmebereichs 140 vollständig bestückt. In dem vorstehend anhand von Fig. 1A bereits kurz beschriebenen, mittels den gegenüberliegenden Rahmenelementen 14 bereitgestellten, Modulträger sind vier Steckverbindermodule 4 beherbergt, wobei mit den Ausnehmungen 141 der Rahmenelemente 14 korrespondierende Rastelemente der Modulgehäuse verrastet sind. Siehe hierzu auch Fig. 3A und 3B und die korrespondierende Beschreibung.

Die in den Ausnehmungen 130 angeordneten Steckverbinder 3 sind als schwere Steckverbinder für Hochstromkontakte mit den Kontakten 31 ausgelegt, die in einem zylindrischen Isolierkörper 30 beherbergt und entsprechend isoliert sind. Die Abmessungen der Isolierkörper 30 korrespondieren derart mit den Abmessungen der kreisförmigen Ausnehmungen 130, dass der Durchmesser eines Isolierkörpers 30 etwa dem Durchmesser einer Ausnehmung 130 entspricht.

Demnach deckt der umlaufende Rand 33 des Isolierkörpers 30, wie am deutlichsten in der Darstellung von Fig. 2B erkennbar ist, auch einen Bereich jeweils zweier Finger 21 und die den Fingern 21 zugeordnete Fixiergeometrie 20 eines Fixierelements 2 ab, die ihrerseits wie vorstehend unter Bezugnahme auf Fig. 2A beschrieben entsprechende Bereiche einer ihnen zugeordneten Ausnehmung 130 abdecken. Die Möglichkeit dieser Anordnung wird dadurch geschaffen, dass der umlaufende Rand 33 eines zylindrischen Isolierkörpers 30 eine Nut 32 aufweist, deren Abmessungen und Kontur mit den Abmessungen und der Kontur der Fixiergeometrie 20 des Fixierelements 2 formschlüssig korrespondiert.

Zu dem vorstehenden formschlüssigen Zusammenwirken der Konturen der Nut 32 des Isolierkörpers 30 und der Fixiergeometrie 20 des Fixierelements 2 wird hier insbesondere auch auf die Zeichnungen Fig. 4A bis Fig. 4C und deren Beschreibung verwiesen.

Die Höhe bzw. Dicke des Fixierelements 2 korrespondiert dabei formschlüssig mit der Höhe bzw. Dicke der Nut 32 des Isolierkörpers 30 und die Kontur der Nut 32 korrespondiert formschlüssig mit der Kontur der Fixiergeometrie 20 und dem Abstand zweier der Fixiergeometrie 20 zugeordneter Finger 21 des Fixierelements 2. In dieser Ausführung ist die Kontur der Nut 32 des Isolierkörpers 30 geeigneter Weise und beispielhaft als Sechskant ausgebildet, der mit der nach einer Seite hin geöffneten Sechskant-Kontur korrespondiert, die von einer Fixiergeometrie 20 und den beiden ihr zugeordneten Finger 21 bereitgestellt ist.

Mit anderen Worten weisen zwei gegenüberliegende und parallele Finger 21 mit der ihnen zugeordneten Fixiergeometrie 20 die Kontur eines Sechskant-Gabelschlüssels auf, der mit einer entsprechenden SechskantMutter zusammenwirkt, die in der vorstehend beschriebenen Nut 32 des Isolierkörpers 30 ausgebildet ist, und die von dem äußeren Rand des Isolierkörpers 30 nach innen abgestuft ist. Dadurch wird auch eine Verdrehsicherung des Isolierkörpers 30 gewährleistet.

Ein in einem Halterahmen 1 der Erfindung gehaltener Steckverbinder 3 liegt daher mit einem wie vorstehend beschriebenen Isolierkörper 30 zunächst mit dem Rand 33 seines Isolierkörpers 30 formschlüssig an dem Rand der Ausnehmung 130 der Befestigungsoberfläche 10 an. Darüber hinaus ist die gabelschlüsselartige Kontur der Finger 21 und der Fixiergeometrie 20 des auf der Befestigungsoberfläche 10 angeordneten Fixierelements 2 formschlüssig in der Nut 32 des Isolierkörper 30 angeordnet. Auf diese Weise ist der Steckverbinder 3 axial stabil in dem Halterahmen 1 fixiert. Es ist klar, dass die Fixiergeometrie 20 mit ihren Fingern 21 an Stelle einer Sechskant-Kontur auch eine Vierkant-Kontur oder eine andere Kontur aufweisen kann, die ein schienenartiges Einführen des Isolierkörpers 30 in das Fixierelement 2 gestattet, was nachfolgend unter Bezugnahme auf Fig. 3B beschrieben wird.

Nachdem das Fixierelement 2 einerseits die Seitenteile 11, 12 des Halterahmens fixiert und darüber hinaus außerdem den Steckverbinder 3 axial und verdrehsicher in dem Halterahmen fixiert, weist das Fixierelement 2 eine entsprechende vorteilhafte Doppelfunktion auf.

Fig. 3A und 3B zeigen jeweils eine perspektivische Darstellung des unbestückten Halterahmens 1 von Fig. 2A und des mit den Steckverbindermodulen 4 und den Steckverbindern 3 bestückten Halterahmens 1 von Fig. 2B.

Die Befestigungsoberfläche 10 der als Winkelbleche ausgebildeten Seitenteile 11 und 12 ist an ihren äußeren Rändern abgewinkelt, womit die Seitenwände 17 des Halterahmens 1 bereitgestellt sind, die den Halterahmen 1 stabilisieren und eine vorbestimmte Steifigkeit verleihen. Die gegenüberliegenden Rahmenelemente 14 schließen jeweils an die Seitenwände 17 an und bilden den Rahmen des Aufnahmebereichs 140, wonach ein Modulträger zur Aufnahme der Steckverbindermodule 4 bereitgestellt ist. Dabei sind in den Rahmenelementen 14 entsprechende Ausnehmungen 141 ausgebildet, die mit Rastelementen der Modulgehäuse der Steckverbindermodule 4 derart korrespondieren, dass in den Halterahmen 1 eingesetzte Steckverbindermodule 4 ortsfest in dem Modulträger beherbergt sind.

Die Rahmenelemente 14 des Modulträgers sind vorteilhaft einstückig mit den jeweiligen Seitenteilen 11, 12 ausgebildet, wonach ein erfindungsgemäßer Halterahmen 1 auf einfache Weise kostengünstig hergestellt werden kann.

Es ist klar, dass die Dimensionierung und Positionierung der Rahmenelemente 14 entsprechend den Abmessungen von für ihre Beherbergung vorgesehener Steckverbindermodule 4 ausgelegt ist. Außerdem ist klar, dass auch die Abmessung der Oberflächen 13 mit ihren Ausnehmungen 130 für die Abmessung der für sie vorgesehenen Steckverbinder 3 entsprechend ausgelegt ist. Bei der hier beschriebenen Ausführung sind dabei die Rahmenelemente 14 gegenüber den Seitenwänden 17 entsprechend nach innen abgestuft.

Wie die vorstehend beschriebene Abstufung kann auch die Befestigungsebene E4 der Steckverbindermodule 4 an die Abmessungen der Steckverbindermodule 4 insbesondere auch in deren Verhältnis zu den Abmessungen der Steckverbinder 3 auf einfache Weise optimiert ausgelegt werden, indem eine entsprechende Höhe der

Rahmenelemente 14 und deren Ausnehmungen 141 bereitgestellt wird. Auf diese Weise können die Steckverbinder 3 und die Steckverbindermodule 4 in unterschiedlichen Befestigungsebenen E3 und E4 montiert und befestigt werden. Dies ist insbesondere wünschenswert für einen weitgehenden Ausgleich deren Übersteckung, die bei den Steckverbindermodulen 4 und den Steckverbindern 3 wie eingangs gesagt höchst unterschiedlich ausfallen kann.

Dabei ist die Befestigungsebene E3 der Steckverbinder 3 einerseits durch die Befestigungsoberfläche 10 festgelegt. Darüber hinaus kann eine wünschenswerte Befestigungslage eines Steckverbinders 3 auch durch die Position der Nut 32 in seinem Isolierkörper 30 festgelegt werden. In diesem Zusammenhang wird hier auch auf Fig. 4A und die diesbezügliche Beschreibung verwiesen.

Bei einer vorteilhaft einfachen Montage des Halterahmens 1 werden die Steckverbinder 3 für ihre bestimmungsgemäße Aufnahme geeignet zwischen den Seitenteilen 11 und 12 positioniert, wobei auf der Oberfläche 13 des Seitenteils 12, das für die Fixiergeometrie 20 des Fixierelements 2 vorgesehen ist, geeigneter Weise bereits wenigstens ein Fixierelement 2 befestigt bzw. vormontiert sein kann. Hieran anschließend werden die beiden Seitenteile 11, 12 bestimmungsgemäß zusammengefügt und dabei die Fixierelemente 2 mit ihren Fingern 21 und ihren Fixiergeometrien 20 seitlich in die Nut der Isolierkörper 30 der Steckverbinder 3 eingeführt. Schließlich werden die Fixierelemente 2 auch mit dem Seitenteil 11 verschraubt und auf diese Weise die Seitenteile 11, 12 aneinander fixiert, so dass ein montierter Halterahmen 1 bereitgestellt ist, und darüber hinaus die Steckverbinder 3 in dem Halterahmen 1 in einem Arbeitsschritt axial angeordnet und axial und verdrehsicher fixiert sind.

Je nach Beschaffenheit der Rastelemente der Modulgehäuse der Steckverbindermodule 4 können die Steckverbindermodule 4 in einen wie vorstehend beschriebenen und montierten Halterahmen 1 von oben in den für sie vorgesehenen Modulträger eingeführt werden, so dass die Rastelemente mit den Ausnehmungen 141 der Rahmenelemente 14 des Modulträgers verrasten und die Steckverbindermodule 4 befestigt sind. Dies ist der Fall bei geeigneten elastischen Rastelementen mit Federeigenschaften. Bei Rastelementen mit anderen Eigenschaften können die Steckverbindermodule 4 auf ähnliche Weise wie die Steckverbinder 3 wie vorstehend beschrieben beim Zusammenfügen der Seitenteile 11, 12 bestimmungsgemäß positioniert und beherbergt werden.

Alternativ und ebenso vorteilhaft kann auch zunächst ein Fixierelement 2 in die Nut eines Isolierkörpers 30 eingeführt sein, wobei das Fixierelement 2 ebenfalls bereits vorteilhaft auf dem Seitenteil 12 vormontiert sein kann, um hieran anschließend zur Endmontage mit dem Seitenteil 11 zu einem Halterahmen 1 zusammengefügt zu werden. Das Seitenteil 11 liegt mit dem Rand seiner Ausnehmung 130 nämlich lediglich auf dem umlaufenden Rand 33 des Isolierkörpers 30 an und kann auch von unten axial mit dem Seitenteil 12 und dem auf diese Weise vormontierten Steckverbinder 3 zusammengefügt werden. Das vorstehende vorteilhafte Montageverfahren bietet sich insbesondere auch bei der vorstehend erwähnten alternativen Ausführung der Erfindung mit einem einstückig ausgebildeten Seitenteil 12 und Fixierelement 2 an.

Mit anderen Worten können Fixierelemente 2 und/oder Steckverbinder 3 und/oder Seitenteile 12 für eine wünschenswert einfache und kostengünstige Montage jeweils miteinander vormontiert sein.

Die vorstehend beschriebene vorteilhafte Montage eines erfindungsgemäßen Halterahmens 1, auch der hier unter Bezugnahme auf die Zeichnungen beschriebenen Ausführung, wird insbesondere durch eine Zusammenschau von Fig. 1A und B und Fig. 3A und 3B verdeutlicht.

Bei der Ausführung der Steckverbinder 3 von Fig. 3B ist außerdem oberhalb der mit dem Fixierelement 2 korrespondierenden Nut 32 ihrer Isolierkörper 30 eine Wulst vorgesehen.

Fig. 4A zeigt eine Seitenansicht auf den Halterahmen 1 von Fig. 3B aus der Richtung R von Fig. 3B, Fig. 4B zeigt einen der Isolierkörper 30 der Steckverbinder 3 des Halterahmens 1 von Fig. 4A, und Fig. 4C zeigt einen Teilschnitt des Halterahmens 1 von Fig. 4A durch den Ausschnitt A entlang der Linie S von Fig. 4A.

Der Einfachheit und Klarheit halber wurde hier auf eine Darstellung der Wulst des Isolierkörpers 30 oberhalb der Nut 32 und der Schrauben 5 und 6 verzichtet.

Das Seitenteil 11 des Halterahmens 1 von Fig. 4A liegt in Blickrichtung zugewandt und das gegenüberliegende Seitenteil 12 ist der Blickrichtung abgewandt und nicht zu sehen. Die Module 4 sind wie auch die Module 4 von Fig. 3B nicht ganz vollständig in den bestimmungsgemäßen Modulträger eingesetzt, um deren zur Verrastung mit den Ausnehmungen 141 des Rahmenelements 14 vorgesehenen Elemente anhand der Zeichnung zu verdeutlichen.

Die Ebene E4 kennzeichnet die Befestigungsebene E4 zur Befestigung der Steckverbindermodule 4 und ist von der Befestigungsebene E3 zur Befestigung der Steckverbinder 3 beabstandet, so dass ein wünschenswerter Ausgleich des Steckwegs der Steckverbindermodule 4 und der Steckverbinder 3 bereitgestellt ist. Die Befestigungsebene E4 ist durch die Höhe der Rahmenelemente 14 und/oder der Anordnung der Ausnehmungen 141 festgelegt und die Befestigungsebene E3 ist durch die Befestigungsoberfläche 10 und/oder die Lage der Nut 32 in dem Isolierkörper 30 festgelegt.

Der Teilschnitt durch den Ausschnitt A von Fig. 4A entlang der Linie S geht durch das Fixierelement 2 mit seiner Fixiergeometrie 20 und seinen Fingern 21 und den Steckverbinder 3 mit dessen Isolierkörper 30, Nut 32 und Kontaktelement 31. Die Elemente des Schnitts sind in Fig. 4C mittels durchgezogener Linien dargestellt, während die nicht geschnittenen Elemente, nämlich das Seitenteil 11 und 12 in Fig. 4C gestrichelt dargestellt sind. Die gestrichelten Linien kennzeichnen dabei einen entsprechenden Schnitt durch die Befestigungsoberfläche 10, in der der Rand 33 des Isolierkörpers 30 an dem Rand der Ausnehmung 130 anliegt.

Wie vorstehend bereits gesagt weist die Nut 32 der hier beschriebenen Ausführung eine Sechskant-Geometrie auf, die mit der Geometrie des Fixierelements 2 zusammenwirkt. Der Isolierkörper 30 weist dabei insbesondere im Bereich seiner außenseitigen Nut 32 innenseitig zwei gegenüberliegende Abflachungen zur Erhöhung seiner Wandstärke für eine wünschenswerte Stabilität auf. Es ist klar, dass der Isolierkörper 30 des Steckverbinders 3 im Bereich dessen Steckwegs geeigneter Weise außen- wie innenseitig zylindrisch ausgebildet ist.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Halterahmen
- 10: Berührfläche, Befestigungsoberfläche
- 11, 12: Seitenteil, Winkelblech
- 13: Oberfläche
- 130: Aufnahme, Ausnehmung
- 14: Rahmenelement
- 140: Aufnahmebereich
- 15, 15': Bohrung
- 16: Bohrung
- 17: Seitenwand

- 2: Fixierelement, Fixierblech
- 20: Fixiergeometrie, Haltegeometrie
- 21: Finger
- 25,25': Bohrung

- 3: Steckverbinder
- 30: Isolierkörper
- 31: Kontaktelement
- 32: Nut
- 33: Rand

- 4: Steckverbindermodul

- 5,5': Schraube
- 6: Schraube

- E1, E2: Ebene, Spiegelebene
- E3, E4: Ebene, Befestigungsebene

- A: Ausschnitt
- R: Richtung
- S: Linie

## Patentansprüche

1. Halterahmen (1) zur Halterung von Steckverbindermodulen (4) und/oder von Steckverbindern (3) zum Einbau in ein Steckverbindergehäuse, wobei der Halterahmen (1) im wesentlichen zweistückig ausgebildet ist, mit den Merkmalen:
zwei Seitenteile (11, 12) mit wenigstens einer Oberfläche (13) und wenigstens einem Rahmenelement (14) sind zu dem Halterahmen (1) zusammensetzbar ausgebildet;
die Oberflächen (13) der zusammengefügten Seitenteile (11, 12) bilden eine Befestigungsoberfläche (10) mit wenigstens einer Ausnehmung (130) zur Aufnahme eines Steckverbinders (3);
die Rahmenelemente (14) der zusammengefügten Seitenteile (11, 12) des Halterahmens (1) sind voneinander beabstandet und bilden wenigstens einen Aufnahmebereich (140) zur Aufnahme der Steckverbindermodule (4);
**dadurch gekennzeichnet, dass** auf der Befestigungsoberfläche (10) wenigstens ein Fixierelement (2) mit wenigstens einer Fixiergeometrie (20) vorgesehen ist, das derart ausgebildet ist und auf der Befestigungsoberfläche (10) fixierbar ist, dass die zu dem Halterahmen (1) zusammengefügten Seitenteile (11, 12) mittels dem Fixierelement (2) aneinander fixiert sind, und dass außerdem ein in einer Ausnehmung (130) beherbergter Steckverbinder (3) mittels dem Fixierelement (2) in dem Halterahmen (1) axial fixiert ist.

2. Halterahmen (1) nach Anspruch 1, wobei:
die Seitenteile (11, 12) sind im Wesentlichen gleich und
spiegelbildlich zueinander zu dem Halterahmen (1) zusammensetzbar; und
die Seitenteile (11, 12) bestehen jeweils aus einem Winkelblech mit wenigstens einer Oberfläche (13), wobei die Oberflächen (13) der zusammengefügten Seitenteile (11, 12) sich berühren und
das Rahmenelement (14) eines Seitenteils (11, 12) mit dessen Oberfläche (13) einstückig ausgebildet ist.

3. Halterahmen (1) nach Anspruch 1 oder 2, wobei das Fixierelement (2) außerdem derart ausgebildet und angeordnet ist, dass eine Verdrehsicherung eines in einer Ausnehmung (130) angeordneten Steckverbinders (3) bereitgestellt ist.

4. Halterahmen (1) nach einem der vorstehenden Ansprüche 1 bis 3, wobei das Fixierelement (2) wenigstens eine Fixiergeometrie (20) mit einer Kontur aufweist, die mit einer Kontur einer Nut (32) eines Isolierkörpers (30) eines Steckverbinders (3) formschlüssig korrespondiert und entsprechend zusammenwirkt.

5. Halterahmen (1) nach einem der vorstehenden Ansprüche 1 bis 3, wobei:
ausgehend von der Fixiergeometrie (20) des Fixierelements (2) erstrecken sich zwei parallele Finger (21) in eine Richtung, wobei die Finger (21) mit einer Kontur einer Nut (32) eines Isolierkörpers (30) eines Steckverbinders (3) formschlüssig korrespondieren und entsprechend zusammenwirken.

6. Halterahmen (1) mit den Merkmalen nach Anspruch 4 und 5.

7. Halterahmen (1) nach einem der vorstehenden Ansprüche, wobei das Fixierelement (2) mit wenigstens einem der zusammengefügten Seitenteile (11, 12) des Halterahmens (1) verschraubt ist.

8. Halterahmen (1) nach einem der vorstehenden Ansprüche, wobei das Fixierelement (2) mit einem der Seitenteile (11, 12) einstückig ausgebildet ist.

9. Halterahmen (1) nach einem der vorstehenden Ansprüche, wobei die Fixiergeometrie (20) des Fixierelements (2) die Kontur eines flachen Sechskant-Gabelschlüssels aufweist.

10. Halterahmen (1) nach einem der vorstehenden Ansprüche, wobei die Ausnehmung (130) formschlüssig mit einem äußeren umlaufenden Rand (33) des Steckverbinders (3) korrespondiert, und
die Fixiergeometrie (20) des montierten Fixierelements (2) einen Teil der Ausnehmung (130) abdeckt.

11. Halterahmen (1) nach einem der vorstehenden Ansprüche, wobei die Rahmenelemente (14) der Seitenteile (11, 12) des zusammengefügten Halterahmens (1) einander gegenüberliegend angeordnet sind und einen Rahmen des Aufnahmebereichs (140) zur Beherbergung der Steckverbindermodule (4) bilden, so dass ein mit den Seitenteilen (11, 12) einstückiger Modulträger für die Steckverbindermodule (4) bereitgestellt ist.

12. Halterahmen (1) nach einem der vorstehenden Ansprüche, wobei in den Rahmenelementen (14) Ausnehmungen (141) ausgebildet sind, die mit Rastelementen von Modulgehäusen der Steckverbindermodule (4) zusammenwirken.

13. Halterahmen (1) nach einem der vorstehenden Ansprüche mit zwei voneinander beabstandeten Oberflächen (13) der Befestigungsoberfläche (10) und mit zwei zentralen einander gegenüberliegend angeordneten Rahmenelementen (14), so dass zwei voneinander beabstandete Bereiche zur Aufnahme von Steckverbindern (3) bereitgestellt sind, und ein zentraler Bereich (140) zur Aufnahme von Steckverbindermodulen (4) bereitgestellt ist.

14. Halterahmen (1) nach einem der vorstehenden Ansprüche mit vier Ausnehmungen (130) zur Aufnahme von Steckverbindern 3.

## Claims

1. Holding frame (1) for holding connector modules (4) and/or connectors (3) for installation in a connector housing, wherein the holding frame (1) is formed substantially in two pieces, having the features:
two side parts (11, 12) with at least one surface (13) and at least one frame element (14) are configured to be able to be assembled to form the holding frame (1);
the surfaces (13) of the assembled side parts (11, 12) form a fastening surface (10) with at least one recess (130) for receiving a connector (3);
the frame elements (14) of the assembled side parts (11, 12) of the holding frame (1) are spaced apart from one another and form at least one receiving region (140) for receiving the connector modules (4) ;
**characterized in that**
at least one fixing element (2) with at least one fixing geometry (20) is provided on the fastening surface (10), said fixing element (2) being configured and able to be fixed to the fastening surface (10) such that the side parts (11, 12) assembled to form the holding frame (1) are fixed to one another by means of the fixing element (2), and **in that** furthermore a connector (3) accommodated in a recess (130) is axially fixed in the holding frame (1) by means of the fixing element (2).

2. Holding frame (1) according to Claim 1, wherein:
the side parts (11, 12) are substantially identical and able to be assembled to form the holding frame (1) in a mirror-inverted manner with respect to one another; and
the side parts (11, 12) each consist of an angle plate with at least one surface (13), wherein the surfaces (13) of the assembled side parts (11, 12) touch one another and
the frame element (14) of a side part (11, 12) is formed in one piece with the surface (13) thereof.

3. Holding frame (1) according to Claim 1 or 2, wherein the fixing element (2) is furthermore configured and arranged such that twist prevention of a connector (3) arranged in a recess (130) is provided.

4. Holding frame (1) according to one of the preceding Claims 1 to 3, wherein the fixing element (2) has at least one fixing geometry (20) with a contour that corresponds in a form-fitting manner to, and accordingly cooperates with, a contour of a groove (32) in an insulating body (30) of a connector (3).

5. Holding frame (1) according to one of the preceding Claims 1 to 3, wherein:
two parallel fingers (21) extend in one direction from the fixing geometry (20) of the fixing element (2), wherein the fingers (21) correspond in a form-fitting manner to, and accordingly cooperate with, a contour of a groove (32) in an insulating body (30) of a connector (3).

6. Holding frame (1) having the features according to Claims 4 and 5.

7. Holding frame (1) according to one of the preceding claims, wherein the fixing element (2) is screwed together with at least one of the assembled side parts (11, 12) of the holding frame (1).

8. Holding frame (1) according to one of the preceding claims, wherein the fixing element (2) is formed in one piece with one of the side parts (11, 12).

9. Holding frame (1) according to one of the preceding claims, wherein the fixing geometry (20) of the fixing element (2) has the contour of a flat hexagonal open-end spanner.

10. Holding frame (1) according to one of the preceding claims, wherein the recess (130) corresponds in a form-fitting manner to an outer encircling rim (33) of the connector (3), and
the fixing geometry (20) of the mounted fixing element (2) covers a part of the recess (130).

11. Holding frame (1) according to one of the preceding claims, wherein the frame elements (14) of the side parts (11, 12) of the assembled holding frame (1) are arranged opposite one another and form a frame of the receiving region (140) for accommodating the connector modules (4), such that a module carrier, in one piece with the side parts (11, 12), is provided for the connector modules (4).

12. Holding frame (1) according to one of the preceding claims, wherein recesses (141) are formed in the frame elements (14), said recesses (141) cooperating with catch elements of module housings of the connector modules (4).

13. Holding frame (1) according to one of the preceding claims, having two spaced-apart surfaces (13) of the fastening surface (10) and having two central frame elements (14) arranged opposite one another, such that two spaced-apart regions for receiving connectors (3) are provided, and a central region (140) for receiving connector modules (4) is provided.

14. Holding frame (1) according to one of the preceding claims, having four recesses (130) for receiving connectors (3).

## Revendications

1. Cadre de maintien (1) pour le maintien de modules de connecteurs enfichables (4) et/ou de connecteurs enfichables (3) destinés au montage dans un boîtier de connecteurs enfichables, dans lequel le cadre de maintien (1) est formé essentiellement de deux parties, présentant les caractéristiques suivantes :
deux parties latérales (11, 12) comprenant au moins une surface (13) et au moins un élément de cadre (14) sont conçues de manière à pouvoir être agencées ensemble pour former le cadre de maintien (1) ;
les surfaces (13) des parties latérales agencées ensemble (11, 12) forment une surface de fixation (10) comprenant au moins une cavité (130) pour la réception d'un connecteur enfichable (3) ;
les éléments de cadre (14) des parties latérales agencées ensemble (11, 12) du cadre de maintien (1) sont espacés les uns des autres et forment au moins une zone de réception (140) pour la réception des modules de connecteurs enfichables (4) ;
**caractérisé en ce qu'**au moins un élément de fixation (2) comprenant au moins une géométrie de fixation (20) est prévu sur la surface de fixation (10), lequel est conçu et peut être fixé sur la surface de fixation (10) de telle façon que les parties latérales (11, 12) agencées ensemble pour former le cadre de maintien (1) sont fixées l'une à l'autre au moyen de l'élément de fixation (2), et qu'en outre un connecteur enfichable (3) logé dans une cavité (130) est fixé axialement dans le cadre de maintien (1) au moyen de l'élément de fixation (2).

2. Cadre de maintien (1) selon la revendication 1, dans lequel :
les parties latérales (11, 12) sont sensiblement identiques et peuvent être assemblées en miroir l'une par rapport à l'autre pour former le cadre de maintien (1) ; et
les parties latérales (11, 12) sont respectivement constituées d'une cornière présentant au moins une surface (13), dans lequel les surfaces (13) des parties latérales agencées ensemble (11, 12) sont en contact les unes avec les autres et l'élément de cadre (14) d'une partie latérale (11, 12) est formé de manière solidaire avec sa surface (13).

3. Cadre de maintien (1) selon la revendication 1 ou 2, dans lequel l'élément de maintien (2) est en outre réalisé et agencé de façon à fournir une protection anti-rotation d'un connecteur enfichable (3) disposé dans une cavité (130).

4. Cadre de maintien (1) selon l'une des revendications 1 à 3 précédentes, dans lequel l'élément de fixation (2) présente au moins une géométrie de fixation (20) comprenant un contour qui correspond par complémentarité de forme à un contour d'une rainure (32) d'un corps isolant (30) d'un connecteur enfichable (3) et coopère de manière correspondante.

5. Cadre de maintien (1) selon l'une des revendications 1 à 3 précédentes, dans lequel :
deux doigts parallèles (21) s'étendent dans une direction partant de la géométrie de fixation (20) de l'élément de fixation (2), dans lequel les doigts (21) correspondent par complémentarité de forme à un contour d'une rainure (32) d'un corps isolant (30) d'un connecteur enfichable (3) et coopèrent de manière correspondante.

6. Cadre de maintien (1) présentant les caractéristiques selon les revendications 4 et 5.

7. Cadre de maintien (1) selon l'une des revendications précédentes, dans lequel l'élément de fixation (2) est vissé à au moins l'une des parties latérales agencées ensemble (11, 12) du cadre de maintien (1).

8. Cadre de maintien (1) selon l'une des revendications précédentes, dans lequel l'élément de fixation (2) est formé d'un seul tenant avec l'une des parties latérales (11, 12).

9. Cadre de maintien (1) selon l'une des revendications précédentes, dans lequel la géométrie de fixation (20) de l'élément de fixation (2) présente le contour d'une clé hexagonale plate.

10. Cadre de maintien (1) selon l'une des revendications précédentes, dans lequel la cavité (130) correspond par complémentarité de forme à un bord périphérique extérieur (33) du connecteur enfichable (3), et
la géométrie de fixation (20) de l'élément de fixation (2) monté recouvre une partie de la cavité (130).

11. Cadre de maintien (1) selon l'une des revendications précédentes, dans lequel les éléments de cadre (14) des parties latérales (11, 12) du cadre de maintien assemblé (1) sont disposés en vis-à-vis et forment un cadre de la zone de réception (140) pour le logement des modules de connecteurs enfichables (4), de sorte qu'un support de module solidaire des parties latérales (11, 12) est prévu pour les modules de connecteurs enfichables (4).

12. Cadre de maintien (1) selon l'une des revendications précédentes, dans lequel des cavités (141) sont formées dans les éléments de cadre (14), lesquelles coopèrent avec des éléments d'encliquetage des boîtiers de module des modules de connecteurs enfichables (4).

13. Cadre de maintien (1) selon l'une des revendications précédentes comprenant deux surfaces (13) de la surface de fixation (10) espacées l'une de l'autre et deux éléments de cadre centraux (14) disposés en vis-à-vis, de sorte qu'il est prévu deux zones espacées l'une de l'autre pour la réception de connecteurs enfichables (3) et une zone centrale (140) pour la réception de modules de connecteurs enfichables (4).

14. Cadre de maintien (1) selon l'une des revendications précédentes, comprenant quatre cavités (130) pour la réception de connecteurs enfichables (3).
